# EUROPÄISCHE PATENTSCHRIFT

(11) **EP 0 474 918 B1**
(45) Veröffentlichungstag und Bekanntmachung des Hinweises auf die Patenterteilung: **06.10.1993**
(21) Anmeldenummer: 90125006.8
(22) Anmeldetag: 20.12.1990
(51) Int. Cl.: E05C 17/20

(54) **Hilfskraftunterstüzter Kraftwagentürfeststeller**
Power assisted vehicle door check
Servodirection d'un ârret de porte pour véhicules

(30) Priorität: 11.08.1990 DE 4025507
(43) Veröffentlichungstag der Anmeldung: 18.03.1992
(73) Patentinhaber: ED. Scharwächter GmbH & Co.KG., D-42855 Remscheid (DE)
(72) Erfinder: Klüting, Bernd-Alfred, D-5608 Radevormwald (DE); Philips, Kurt, D-5600 Wuppertal 1 (DE)
(74) Vertreter: Schön, Theodor, Patent- und Zivilingenieur

(56) Entgegenhaltungen:
- DE-A- 519 203

## Beschreibung

Die Erfindung bezieht sich auf einen hilfskraftunterstützten Kraftwagentürfeststeller, bestehend aus einer am einen Türanordnungsteil, Tür oder Türsäule angelenkten starren Türhaltestange und einer mit dieser zusammenwirkenden, ein Druckmedium enthaltenden und feststehend am anderen Türanordnungsteil befestigten Brems- bzw. Halteeinrichtung, welche eine in Abhängigkeit von einer Türbetätigung, Öffnen oder Schließen der Türe, durch den Fahrzeugbenutzer steuerbare Feststelleinrichtung umfaßt, vgl. Oberbegriff des Anspruchs 1.

Bei herkömmlichen, aus einer Türhaltestange und einem von dieser durchsetzten und mit federbelasteten Brems-bzw. Haltekörpern ausgestatteten Haltergehäuse bestehenden Kraftwagentürfeststellern ergibt sich hinsichtlich der Auslegung des Türfeststellers eine besondere Problematik daraus, daß einerseits der Türfeststeller über den vom Benutzer des Fahrzeuges beabsichtigten Türöffnungswinkel hin völlig freigängig und geräuschlos bewegbar sein soll, andererseits aber die Fahrzeugtür wenigstens in vorbestimmten Öffnungsstellungen gegen ein weitere selbständige und unbeabsichtigte Bewegungen sicher festlegen soll. Zur Erreichung dieser Vorgaben ist bei den rein mechanischen Türfeststellern die Türhaltestange mit quer zu ihrer Bewegungsebene gerichteten Brems-oder Haltemarken bildenden Verdickungen versehen, über deren Bereich hin die im Haltergehäuse angeordneten und federbelasteten Brems- bzw. Haltekörper mit der Türhaltestange zusammenwirken.

Diesen mechanischen Türfeststellern haftet der Nachteil an, daß ein Feststellen der Fahrzeugtür nur in vorbestimmten Öffnungslagen möglich ist, was sich bei beengten Parkraumverhältnissen oder in engen Garagen häufig nachteilig auswirkt.

Es sind daher auch bereits Brems-bzw. Haltevorrichtungen für Fahrzeugtüren bekannt geworden, die ein stufenloses Feststellen der Kraftwagentür in jeder beliebigen Öffnungslage gestatten, wobei eine erste Gattung solcher Türfeststeller ausschließlich mit mechanischen Mitteln arbeitet, während eine zweite Gattung derartiger Türfeststeller eine hydraulische Verriegelung der Tür in der jeweiligen Öffnungslage bewirkt. Bei einer bekannten Bauart eines solchen Türfeststellers (DE-C- 14 59 182) ist ein in einem Zylindergehäuse axial verschieblicher, mit der Türhaltestange gekoppelter Kolben vorgesehen, welcher innerhalb des Zylindergehäuses zwei Druckmittelräume gegeneinander abtrennt und mit einer durchflußregelnden Ventileinrichtung versehen ist, derart, daß der Türfeststeller hydraulisch blockiert wird, wenn die Fahrzeugtür ihre gewünschte Öffnungslage erreicht hat. Die Steuerung der Blockierung des Türfeststellers erfolgt hierbei durch eine kurzfristige ruckartige Bewegungsumkehr der Fahrzeugtür und ist somit von der Aufmerksamkeit des Fahrzeugbenutzers abhängig.

Bei einer anderen, aus der DE-A- 35 19 203 bekannten Bauart eines eine hydraulische Verriegelung der Türe in einer wählbaren Öffnungsstellung bewirkenden Türfeststellers sind zwei durch einen mit einer starren Türhaltestange verbundenen Kolben voneinander abgetrennte Teilräume eines Zylinders durch eine vermittels eines Ventiles absperrbare Überbrückungsleitung miteinander verbunden, wobei das Blockierventil mit einer Türbetätigungseinrichtung, wie Türgriff oder dergl., derart gekoppelt ist, daß es bei einem willkürlichen Öffnen oder Schließen der Fahrzeugtür durch den Fahrzeugbenutzer in eine Öffnungslage verstellt wird. Das Betätigen einer Türbetätigungseinrichtung durch den Fahrzeugbenutzer bewirkt hierbei ein Öffnen des die Überbrückungsleitung beherrschenden Blockierventiles und damit einen drucklosen Ausgleich des Druckmittels zwischen den beiden Teilräumen des Zylinders, was eine freigängige Beweglichkeit der Fahrzeugtüre gewährleistet, während ein Loslassen der Türbetätigungseinrichtung durch den Fahrzeugbenutzer ein plötzliches Schließen des Blockierventiles und damit eine Unterbrechung des Druckmittelausgleiches zwischen den beiden Teilräumen des Zylinders bewirkt und somit ein mehr oder minder schlagartiges Feststellen der Türe in ihrer jeweils momentanen Stellung zur Folge hat. Ein Abbremsen der in Bewegung befindlichen Türe ist bei dieser Bauart von Türfeststellern weder vorgesehen noch möglich.

Um den einerseits Nachteil des Erfordernisses einer besonderen Betätigungsweise und andererseits den Nachteil eines schlagartigen Blockierens der Fahrzeugtür zu vermeiden ist es bei einer vergleichbaren Feststellvorrichtung ( DE-PS 25 55 062) bereits bekannt, das Blockieren des hydraulisch blokkierbaren Feststellers zeitabhängig, insbesondere vermittels einer Federbelastung der durchflußregelnden Ventileinrichtung automatisch zu gestalten, derart, daß ein kurzzeitiges Festhalten der Fahrzeugtür in der gewünschten Öffnungslage bereits zu deren sicheren Feststellung in dieser Öffnungslage führt.

Allen genannten Bauarten von Türfestellern gemeinsam ist aber der Nachteil, daß es nicht möglich ist mittels des Türfeststellers eine in Bewegung befindliche Fahrzeugtür zunächst bis zum Stillstand abzubremsen, bevor ihre starre Festsetzung eintritt. Eine solche Situation tritt unter Anderen beispielsweise dann ein, wenn das Fahrzeug auf geneigter Fahrbahn steht und der Benutzer die Tür zunächst nur um einen gewissen Betrag öffnet, beispielsweise um Aussteigen zu können, der Tür aber ansonsten keine besondere Aufmerksamkeit widmet, so daß die Haltewirkung der bekannten, hydraulisch blockierbaren Türfeststeller entweder nicht oder in unerwünshter Weise eintritt.
Darüberhinaus erfordern die bekannten hydraulisch blockierbaren Türfeststeller auf Grund ihrer Ausbildung als durch einen Kolben in zwei Druckräume unterteilten Zylindergehäuse einerseits einen erheblichen Einbauraum und andererseits hinsichtlich der komplizierten Ausbildung des durchflußregelnden Ventilsystems einen sehr hohen Herstellungsaufwand.

Ausgehend von diesem, aus der DE-A- 3519203 bekannten Stand der Technik liegt der Erfindung daher die Aufgabe zugrunde einen hilfskraftunterstützten Kraftwagentürfeststeller zu schaffen, der zum einen eine sicher Abbremsung und Feststellung der Fahrzeugtür in bestimmten Öffnungslagen gewährleistet, zum anderen aber die Fahrzeugtür auch in jeder anderen Öffnungslage sicher festhält, ohne daß der Fahrzeugbenutzer der Ver- bzw. Entriegelung der Tür in der jeweiligen Öffnungslage eine besondere Aufmerksamkeit zu widmen braucht.

Diese Aufgabe wird erfindungsgemäß dadurch gelöst, daß der Türhaltestange eine wenigstens ein bewegliches und mittels einer an ein fahrzeugeigenes Druckmittelsystem angeschlossenen und in Abhängigkeit von der Türbetätigung durch den Fahrzeugbenutzer steuerbaren Stelleinrichtung relativ zur Türhaltestange verstellbares Brems-bzw. Halteglied aufweisende, in einem Haltergehäuse untergebrachte Brems-und Halteeinrichtung zugeordnet ist.
Der erfindungsgemäße Türfeststeller zeichnet sich durch eine einfache kleinbauende Bauweise und insbesondere dadurch aus, daß die Fahrzeugtür selbständig abgebremst und festgestellt wird sobald der Fahrzeugbenutzer die Türbetätigungseinrichtungen, insbesondere Türgriffe, losläßt bzw. keine weitere Bewegungskraft mehr auf die Fahrzeugtür ausübt, und unabhängig davon, ob die Tür aufgrund der ihr innewohnenden kinetischen Energie oder auch nur aufgrund der herrschenden Schwerkraftverhältnisse eine selbständige Weiter bewegung auszuführen versucht oder nicht. Gleichzeitig ist der Fahrzeugbenutzer auch von jeder Aufmerksamkeit hinsichtlich des Türfeststellers entlastet. Außerdem ermöglicht es die erfindungsgemäße Türfeststeller die Fahrzeugtür in jeder beliebigen Öffnungslage festzustellen, was insbesondere bei beengten Parkräumen oder in Garagen von besonderem Vorteil ist.

Die zur Lösung der der Erfindung zugrundeliegenden Aufgabenstellung erforderliche Wirkungsweise des Türfeststellers kann mit Hilfe lediglich eines beweglichen und hilfskraftbeaufschlagbaren Brems-bzw. Haltegliedes erreicht werden, wobei dann diesem beaufschlagbaren Brems-oder Halteglied gegenüberliegend ein starres Widerlager angeordnet sein muß

In einer bevorzugten Ausgestaltungsform ist vorgesehen, daß die Türhaltestange durch einen Flachmaterialzuschnitt gebildet ist und das verstellbare Brems-bzw. Halteglied walzenförmig ausgebildet ist und das oder die walzenförmig gestalteten Brems-bzw. Halteglieder jeweils in einem innerhalb des Haltergehäuses im wesentlichen senkrecht zur Bewegungsebene der Türhaltestange verschieblich geführten Halter aufgenommen und der oder die Halter jeweils durch einen druckmittelbeaufschlagbaren Drucksack verstellbar sind.

Bei einer Ausführungsform mit nur einem druckmittelbeaufschlagbaren Brems-bzw. Halteglied ist dabei zweckmäßigerweise vorgesehen, daß einem als Widerlager ausgebildeten starr im Haltergehäuse angeordneten Brems-bzw. Halteglied ein im wesentlichen senkrecht zur Bewegungsebene der Türhaltestange verstellbar geführtes Brems-bzw. Halteglied gegenüberliegend angeordnet ist.

Unabhängig von der jeweils gewählten Betriebsweise des Türfeststellers ist jedoch vorgesehen, daß das Haltergehäuse im wesentlichen topfförmig gestaltet ist und die die Brems-bzw. Halteglieder käfigartig aufnehmenden Halter im wesentlichen um zur Bewegungsebene der Türhaltestange kippbar im Haltergehäuse angeordnet sind, wobei die über Druckleitungen mit dem fahrzeugeigenen Druckmittelsystem in Verbindung stehenden und mit einem hydraulischen Medium beaufschlagbaren Drucksäcke mit einem Abstand zur jeweiligen Schwenkachse an dem jeweiligen Halter angreifen und wobei die Halter über Wälzflächen um zur Bewegungsebene der Türhaltestange parallele Achsen kippbar an entsprechenden Gegenflächen des Gehäusebodens des Haltergehäuses abgstützt sind, derart, daß die die Brems-bzw. Haltehkörper tragenden Halter die Türhaltestange zangenartig umgreifen.
Zweckmäßigereise ist dabei vorgesehen, daß die Drucksäcke aus einem druckfesten Kunststoffmaterial bestehen und mit angeformten, entsprechende Bohrungsausnehmungen im topfförmigen Haltergehäuse durchsetzenden Anschlußstutzen versehen sind.

In einer bevorzugten Ausgestaltungform der Steuereinrichtung für den Türfeststeller ist weiterhin vorgesehen, daß die Drucksäcke des Türfeststellers unter Zwischensachltung mit den Türbetätigungseinrichtungen gekoppelter Steuerventile an das gleichzeitig auch dem Bremssystem, der Niveauregulierung, der Servolenkung, dem Cabrioverdeckantrieb zugeordnete bordeigene Hydrauliksystem des Fahrzeuges angeschlossen sind, wobei die Steuerventile als Magnetventile ausgebildet sind und mittels in den Türgriffen und der Armlehne und dergl. Ausstattungsteile der Fahrzeugtür untergebrachter Sensoren angesteuert werden, derart, daß die jeweiligen Rücklaufleitungen geöffnet sind, solange ein Druck an den Türgriffen, der Armlehne oder dergl. üblichen Türbetätigungsorganen anliegt und somit der Türfeststeller wirkungslos bleibt, solange eine im öffnenden oder schließenden Sinne auf die Fahrzeugtür aufgebracht wird. Die der Ansteuerung der Magnetventile dienenden Sensoren können dabei als Stellungsfühler oder aber Berührungsschalter ausgebildet sein.

Bezüglich der Ausbildung der Sensoren an solchen Stellen, an denen der Fahrzeugbenutzer üblicherweise lediglich drückend oder schiebend angreift, wie beispielsweise der Armlehne der Tür, kann auch auf geschlossene Hohlprofilabschnitte zurückgegriffen werden.

Weiterhin kann vorgesehen sein, daß in das bordeigene Druckmittelsystem des Kraftfahrzuges ein dem Türfeststeller zugeordneter weiterer Druckspeicher eingeschaltet ist und daß die Türhaltestange quer zu ihrer Längserstreckung gerichtete Erhöhungen, insbesondere Ausbauchungen aufweist, derart, daß bei einem Ausfall des bordeigenen Druckmittelversorgungssystemes der Türfeststeller in herkömmlicher Weise als mechanischer Türfeststeller arbeitet, wobei der Druckspeicher als Feder wirkt.

Anstelle einer starren Türhaltestange kann selbstverständlich auch ein drucksteifes Kabel verwendet werden, was den vorteil mit sich bringt, daß auf die immer mehr oder minder problematische, jedenfalls aber aufwendige Schwenklagerung der starren Türhaltestange verzichtet werden kann.

Gemäß einer weiteren Ausführungsform kann auch vorgesehen sein, daß die Brems-bzw. Haltekörper bzw. die diese tragenden Halter in Andruckrichtung mit einer zur Erzeugung einer ausreichenden Brems-bzw. Haltekraft ausreichenden Federlast beaufschlagt und vermittels unterdruckbeaufschlagter Stellelemente in eine Lösestellung ausrückbar sind. Eine solche unterdruckbetätigte Auslösung der Arretierung der Türhaltestange hat den Vorteil, daß die Feststellung der Fahrzeugtür wenigstens in gewissen vorbestimmten Öffnungslagen auch dann noch gewährleistet ist, wenn die Unterdruckversorgung ausfallen sollte. Im Übrigen verfügen die meisten Fahrzeugtypen über eine eigene Unterdruckerzeugung, die gleichzeitig auch zur Betätigung der zentralverriegelung dient.

Um ein weiches Abbremsen der in Bewegung befindlichen Tür zu erreichen kann in weiterer Einzelausgestaltung der Erfindung weiterhin vorgesehen sein, daß in Verbindung mit an den Türscharnieren angeordneten, die Winkelgeschwindigkeit der Türbewegung erfassenden Sensoren eine Druckregelung in die Druckmittelversorgung der Halteeinrichtung eingeschaltet ist. Durch eine solche Steuerungsmaßnahme kann die Bremskraft des Türfeststellers der jeweils aktuellen Bewegungsgeschwindigkeit der Tür in einer solchen Weise angepasst werden, daß insbesondere bei geringen Bewegungsgeschwindigkeiten, bei denen die der Tür innewohnende kinetische Energie geringer ist, ein hartes schlagartiges Abstoppen der Tür vermieden wird. Anstelle der Erfassung der Winkelgeschwindigkeit der Fahrzeugtür kann auch eine andere Größe gemessen werden, beispielsweise die Bewegungsgeschwindigkeit der Türhaltestange relativ zum Haltergehäuse.

Die Erfindung ist in der nachfolgenden Beispielsbeschreibung anhand eines in der Zeichnung dargestellten Ausführungsbeispieles im einzelnen beschrieben.

Die einzige Figur der Zeichnung zeigt eine Schnittdarstellung eines hilfskraftunterstützten Türfeststellers in Verbindung mit einer schematischen Darstellung der zugehörigen Druckmittelversorgung und Steuerung.

Bei dem in der Zeichnung dargestellten Ausführungsbeispiel ist an dem einen Türanordnungsteil, der Tür 1 eine Türhaltestange 2 vermittels eines Lagerbockes 3 um eine zur Türscharnierachse 4 parallele Achse 5 schwenkbar gelagert.
Die Türhaltestange 1 durchgreift eine Ausnehmung 6 in der Stirnfläche 7 des anderen Türanordnungsteiles, der Türsäule 8 und durchsetzt ein dort feststehend montiertes, im allgemeinen mit 9 bezeichnetes Haltergehäuse. Die Türhaltestange 2 ist im gezeigten Ausführungsbeispiel mit quer zu ihrer Bewegungsebene gerichteten Ausbauchungen 22 und einem den Öffnungsendanschlag der Fahrzeugtür bildenen Querglied 23 versehen. Das Haltergehäuse 9 besteht aus einem im wesentlichen töpfförmigen Gehäusekörper 10 und einem im wesentlichen ebenen Deckel 11. Innerhalb des Haltergehäuses 9 sind in Bezug auf die Türhaltestange 2 einander gegenüberliegend zwei Brems-bzw. Haltekörper 12 quer zur Bewegungsebene der Türhaltestange 2 verstellbar angeordnet. Die Brems-bzw. Haltekörper 12 sind dabei in ihrerseits über Wälzflächen 13 an entsprechend ausgestalteten Gegenflächen 14 des Bodenbereiches des Haltergehäuses 9 schwenkbar abgestützten Haltern 15 gelagert, wobei die Halter 15 die walzenförmig ausgebildeten Brems- bzw. Haltekörper 12 käfigartig aufnehmen und zwar im Bereich ihrer ihrer Abstützung gegenüberliegenden Endbereiche 16, derart, daß die Halter 15 die Türhaltestange 2 zangenartig umfassen, wobei sie über an ihnen ausgebildete Wälzflächen 40 kippbar an entspreched ausgebildeten Gegenflächen 41 im Bodenbereich des Haltergehäuses abgestützt sind. Außerhalb des Bereiches ihrer schwenkbaren Abstützung am Haltergehäuse 9 liegen die Halter 15 an mit einem hydraulischen Medium beaufschlagbaren, ihrerseits gegen die Umfangswandungen des Haltergehäuses 9 abgestützten Drucksäcken 17 an. Die Drucksäcke 17 weisen jeweils einen eine entsprechende Bohrungsausnehmung 18 in der Gehäuseumfangswandung des Haltergehäuses 9 durchgreifenden Anschlußstutzen 19 auf, über welchen sie an ihrerseits mit einem bordeigenen hydraulischen Druckmittelversorgungssystem des Fahrzeuges in Verbindung stehende Leitungen 20 angeschlossen sind. Das bordeigene hydraulische Druckmittelsystem des Fahrzeuges umfasst eine vom Antriebsmotor 24 des Fahrzeuges angetriebene, druckgesteuerte zentrale Druckmittelpumpe 25 und einen dieser nachgeschalteten Hauptdruckspeicher 26 sowie Ventilblock 27 zur Druckmittelaufteilung für das Bremssystem 28, die Niveauregulierung 29, die Servolenkung 30, den Cabrio-Verdeckantrieb 31 sowie die Türfeststeller 32, wobei wenigstens in die Zeigleitungen 33 für das Bremssystem und 34 für die Servolenkung 30 jeweils ein nachgeordneter Druckspeicher 35 eingeschaltet ist. Ferner umfaßt das bordeigene Druckmittelsystem eine Rücklaufleitung 36 mit darin angeordnetem Überdruckventil 37 und Filter 38. Das der Beaufschlagung der Türfeststeller zugeordnete Ventil 32 ist als Magnetventil ausgebildet und seinerseits durch in der Zeichnung nicht besonders dargestellte Sensoren gesteuert, welche teils in die Anlenkung der Türbetätigungsmittel wie Türgriffe und teils in die zum Aufdrücken der Tür üblicherweise benutzten Teile der Türverkleidung eingeschaltet sind und hinsichtlich ihrer zuletzt genannten Anordnung durch Hohl- prolfilteile beispielsweise in der Armlehne der Türinnenverkleidung gebildet sind. Selbstverständlich können für die Ansteuerung der Magnetventile auch Berührungsschalter oder dergl. verwendet werden.

## Patentansprüche

1. Hilfskraftunterstützter Kraftwagentürfeststeller, bestehend aus einer am einen Türanordnungsteil, Tür (1) oder Türsäule (8) angelenkten starren Türhaltestange (2) und einer mit dieser zusammenwirkenden, ein Druckmedium enthaltenden und feststehend am anderen Türanordnungsteil (1 bzw. 8) befestigten Brems- bzw. Halteeinrichtung, welche eine in Abhängigkeit von einer Türbetätigung, Öffnen oder Schließen der Türe, durch den Fahrzeugbenutzer steuerbare Feststelleinrichtung umfaßt, dadurch gekennzeichnet, daß der Türhaltestange (2) eine wenigstens ein bewegliches und mittels einer an ein fahrzeugeigenes Druckmittelsystem (25 bis 35) angeschlossenen und in Abhängigkeit von der Türbetätigung durch den Fahrzeugbenutzer steuerbaren Stelleinrichtung (17) relativ zur Türhaltestange (2) verstellbares Brems-bzw. Halteglied (12) aufweisende, in einem Haltergehäuse (9) untergebrachte Brems-und Halteeinrichtung zugeordnet ist.

2. Kraftwagentürfeststeller nach Anspruch 1, dadurch gekennzeichnet, daß die Türhaltestange (2) durch einen Flachmaterialzuschnitt gebildet ist und das verstellbare Brems- bzw. Halteglied (12) walzenförmig ausgebildet ist.

3. Kraftwagentürfeststeller nach den Ansprüchen 1 und 2, dadurch gekennzeichnet, daß das oder die walzenförmig gestalteten Brems-bzw. Halteglieder (12) jeweils in einem innerhalb des Haltergehäuses (9) im wesentlichen senkrecht zur Bewegungsebene der Türhaltestange (2) verschieblich geführten Halter (15) aufgenommen und der oder die Halter (15) jeweils durch einen druckmittelbeaufschlagbaren Drucksack (17) verstellbar sind.

4. Kraftwagentürfeststeller nach den Ansprüchen 1 bis 3, dadurch gekennzeichnet, daß einem als Widerlager ausgebildten starr im Haltergehäuse angeordneten Brems-bzw. Halteglied ein im wesentlichen senkrecht zur Bewegungsebene der Türhaltestange verstellbar geführtes Brems-bzw. Halteglied gegenüberliegend angeordnet ist.

5. Kraftwagentürfeststeller nach den Ansprüchen 1 bis 4, dadurch gekennzeichnet, daß das Haltergehäuse (9) im wesentlichen topfförmig gestaltet ist und die die Brems-bzw. Halteglieder (12) käfigartig aufnehmenden Halter (15) im wesentlichen um zur Bewegungsebene der Türhaltestange (2) kippbar im Haltergehäuse angeordnet (9) sind, wobei die über Druckleitungen (20) mit dem fahrzeugeigenen Druckmittelsystem (25 bis 35) in Verbindung stehenden Drucksäcke (17) mit einem Abstand zur jeweiligen Schwenkachse an dem jeweiligen Halter (15) angreifen.

6. Kraftwagentürfeststeller nach den Ansprüchen 1 bis 5, dadurch gekennzeichnet, daß die Halter (15) über Wälzflächen (40) um zur Bewegungsebene der Türhaltestange (2) parallele Achsen kippbar an entsprechenden Gegenflächen (41) des Gehäusebodens des Haltergehäuses (9) abgstützt sind.

7. Kraftwagentürfeststeller nach den Ansprüchen 1 bis 6, dadurch gekennzeichnet, daß die Drucksäcke (17) mit einem hydraulischen Medium beaufschlagbar sind.

8. Kraftwagentürfeststeller nach den Ansprüchen 1 bis 6, dadurch gekennzeichnet, daß die Drucksäcke (17) mit einem pneumatischen Medium beufschlagbar sind.

9. Kraftwagentürfeststeller nach den Ansprüchen 1 bis 8, dadurch gekennzeichnet, daß die Drucksäcke (17) des Türfeststellers unter Zwischensachltung mit den Türbetätigungseinrichtungen gekoppelter Steuerventile (32) an das gleichzeitig auch dem Bremssystem (28), der Niveauregulierung (29), der Servolenkung (30), dem Cabrioverdeckantrieb (31) zugeordnete bordeigene Hydrauliksystem des Fahrzeuges angeschlossen sind.

10. Kraftwagentürfeststeller nach den Ansprüchen 1 bis 9, dadurch gekennzeichnet, daß die Steuerventile (32) als Magnetventile ausgebildet sind und mittels in den Türgriffen und der Armlehne und dergl. Ausstattungsteile der Fahrzeugtür untergebrachter Sensoren angesteuert werden, derart, daß die jeweiligen Rücklaufleitungen geöffnet sind, solange ein Druck an den Türgriffen, der Armlehne oder dergl. üblichen Türbetätigungsorganen anliegt und somit der Türfeststeller wirkungslos bleibt, solange eine im öffnenden oder schließenden Sinne auf die Fahrzeugtür wirkende Zug-oder Druckkraft aufgebracht wird.

11. Kraftwagentürfeststeller nach den Ansprüchen 1 bis 10, dadurch gekennzeichnet, daß die Türhaltestange (2) quer zu ihrer Längserstreckung gerichtete Erhöhungen, insbesondere Ausbauchungen (22), aufweist.

12. Kraftwagentürfeststeller nach den Ansprüchen 1 bis 11, dadurch gekennzeichnet, daß die Drucksäcke (17) aus einem druckfesten Kunststoffmaterial bestehen und mit angeformten, entsprechende Bohrungsausnehmungen (18) im topfförmigen Haltergehäuse (9) durchsetzenden Anschlußstutzen (19) versehen sind.

13. Kraftwagentürfeststeller nach den Ansprüchen 1 bis 12, dadurch gekennzeichnet, daß die die Brems-bzw. Haltekörper (12) tragenden Halter (15) die Türhaltestange (2) zangenartig umgreifen.

14. Kraftwagentürfeststeller nach den Ansprüchen 1 bis 13, dadurch gekennzeichnet, daß die Brems-bzw. Haltekörper (12) bzw. die diese tragenden Halter (15) in Andruckrichtung mit einer zur Erzeugung einer ausreichenden Brems-bzw. Haltekraft ausreichenden Federlast beaufschlagt und vermittels unterdruckbeaufschlagter Stellelemente in eine Lösestellung ausrückbar sind.

15. Kraftwagentürfeststeller nach einem oder mehreren der voraufgehenden Ansprüche 1 bis 14, dadurch gekennzeichnet, daß in Verbindung mit an den Türscharnieren angeordneten, die Winkelgeschwindigkeit der Türbewegung erfassenden Sensoren eine Druckregelung in die Druckmittelversorgung der Halteeinrichtung eingeschaltet ist.

## Claims

1. Assisted car door fixing device consisting of a rigid door holding rod (2) articulated to a door arrangement member, door (1) or door pillar (8) and of a braking or holding arrangement which co-operates with the door holding rod, contains a pressure medium, is fastened stationarily on the other door arrangement member (1 or 8) and comprises a fixing arrangement which is controllable by the vehicle user as a function of an actuation of the door, opening or closure of the door, characterised in that the door holding rod (2) is allocated a braking and holding arrangement which is arranged in a holder housing (9) and has at least one moving braking or holding element (12) which is adjustable relative to the door holding rod (2) by means of an adjusting arrangement (17) which is connected to a pressure medium system (25 to 35) pertaining to the vehicle and is controllable as a function of the door actuation by the vehicle user.

2. Car door fixing device according to claim 1, characterised in that the door holding rod (2) is formed by a flat material blank and the adjustable braking or holding element (12) is roller-shaped in design.

3. Car door fixing device according to claims 1 and 2, characterised in that the roller-shaped braking or holding elements (12) are received in a respective holder (15) movably guided within the holder housing (9) substantially perpendicularly to the plane of movement of the door holding rod (2) and the holder or holders (15) are adjustable by a respective pressure bag (17) which may be loaded with pressure medium.

4. Car door fixing device according to claims 1 to 3, characterised in that a braking or holding element adjustably guided substantially perpendicularly to the plane of movement of the door holding rod is arranged opposite a braking or holding element designed as an abutment and arranged rigidly in the holding housing.

5. Car door fixing device according to claims 1 to 4, characterised in that the holder housing (9) is substantially pot-shaped in design and the holders (15) receiving the braking or holding elements (12) in the manner of a cage are arranged in the holder housing (9) so as to be tiltable substantially round the plane of movement of the door holding rod (2), wherein the pressure bags (17) communicating via pressure lines (20) with the pressure medium system (25 to 35) pertaining to the vehicle act at a distance from the respective pivot axis on the respective holder (15).

6. Car door fixing device according to claims 1 to 5, characterised in that the holders (15) are supported via roller surfaces (40) so as to be tiltable round axes parallel to the plane of movement of the door holding rod (2) on corresponding opposing faces (41) of the housing base of the holder housing (9).

7. Car door fixing device according to claims 1 to 6, characterised in that the pressure bags (17) may be loaded with a hydraulic medium.

8. Car door fixing device according to claims 1 to 6, characterised in that the pressure bags (17) may be loaded with a pneumatic medium.

9. Car door fixing device according to claims 1 to 8, characterised in that the pressure bags (17) of the door fixing device are connected, with interposition of control valves (32) coupled to the door actuating arrangements, to the on-board hydraulic system of the vehicle simultaneously allocated to the braking system (28), the ride leveller (29), the power steering (30), the convertible roof drive (31).

10. Car door fixing device according to claims 1 to 9, characterised in that the control valves (32) are designed as solenoid valves and are controlled by means of sensors arranged in the door handles and the arm rest and similar fittings on the vehicle door such that the respective return lines are opened while a pressure is applied to the door handles, the arm rest or similar conventional door actuating parts and the door fixing device therefore remains inactive while a pull or push acting on the vehicle door in the opening or closing direction is applied.

11. Car door fixing device according to claims 1 to 10, characterised in that the door holding rod (2) has raised areas, in particular bulges (22), directed transversely to its length.

12. Car door fixing device according to claims 1 to 11, characterised in that the pressure bags (17) consist of a pressure-resistant plastics material and are provided with integrally moulded connecting nozzles (19) passing through corresponding orifices (18) in the pot-shaped holder housing (9).

13. Car door fixing device according to claims 1 to 12, characterised in that the holders (15) carrying the braking or holding members (12) surround the door holding rod (2) in the manner of tongs.

14. Car door fixing device according to claims 1 to 13, characterised in that the braking or holding members (12) or the holders (15) carrying them may be loaded in the pressing direction with a spring load which is adequate to produce an adequate braking or holding force and may be disengaged into a release position by means of vacuum-loaded adjusting elements.

15. Car door fixing device according to one or more of the preceding claims 1 to 14, characterised in that a pressure regulator is inserted in the pressure medium supply of the holding arrangement in conjunction with sensors which are arranged on the door hinges and detect the angular velocity of the door movement.

## Revendications

1. Arrêtoir de porte assisté pour portes de véhicules automobiles qui se compose d'une barre d'arrêt (2) rigide, articulée sur l'une des parties de la porte, savoir la porte elle-même (1) ou le montant de porte (8), et, d'un dispositif de freinage et de blocage coopérant avec la barre d'arrêt, fixé sur l'autre partie de la porte (1 ou 8), contenant un moyen de compression et comprenant un dispositif de blocage commandé en dépendance du mouvement d'ouverture ou de fermeture de la porte par l'utilisateur du véhicule, *caractérisé en ce que* la barre d'arrêt (2) coopère avec un dispositif de freinage et de blocage logé dans un boîtier de maintien (9) et comportant au moins un corps de freinage et de blocage (12) mobile, réglable par rapport à la barre d'arrêt (2) grâce à un dispositif de réglage (17) qui est relié à un dispositif d'alimentation en moyen de compression (25 à 35) propre au véhicule et qui est commandé en dépendance de l'actionnement de la porte par l'utilisateur du véhicule.

2. Arrêtoir de porte selon la revendication 1 *caractérisé en ce que* la barre d'arrêt (2) est constituée d'une découpe de matériau plat et *en ce* *que* le corps de freinage et de blocage (12) possède une forme cylindrique.

3. Arrêtoir de porte selon les revendications 1 et 2 *caractérisé en ce* *que* le ou les corps de freinage et de blocage (12) cylindriques sont disposés chacun dans un support (15) logé dans le boîtier de maintien (9) et déplaçable pour l'essentiel perpendiculairement au plan de mouvement de la barre d'arrêt (2) et *en ce que* le ou les supports (15) sont réglables grâce à une poche de pression (17) pouvant être actionnée par un moyen de compression.

4. Arrêtoir de porte selon les revendications 1 à 3 *caractérisé en ce* q*ue* un élément de freinage et de blocage rigide, servant de contrebutée, logé dans le boîtier de maintien, est disposé par rapport à la barre d'arrêt (2) en face du corps de freinage et de blocage déplaçable pour l'essentiel perpendiculairement au plan de mouvement de la barre d'arrêt (2).

5. Arrêtoir de porte selon les revendications 1 à 4 *caractérisé en ce* *que* le boîtier de maintien (9) présente sensiblement une forme de pot et *en ce que* les supports (15) entourant les corps de freinage et de blocage à l'instar de cages, s'appuient sur le boîtier de maintien (9) en pouvant basculer par rapport au plan de mouvement de la barre d'arrêt (2) et *en ce que* les poches de pression (17) qui sont reliées par des conduites de pression (20) au dispositif de compression (25 à 35) du véhicule, sont au contact des supports (15) à une certaine distance de l'axe de basculement de ces derniers.

6. Arrêtoir de porte selon les revendications 1 à 5 *caractérisé en ce* *que* les supports (15) s'appuient par l'intermédiaire de surfaces de roulement (13) sur des surfaces de conformation correspondante (14) du fond du boîtier de maintien (9) en pouvant basculer autour d'un axe parallèle au plan de mouvement de la barre d'arrêt (2).

7. Arrêtoir de porte selon les revendications 1 à 6 *caractérisé en ce* *que* les poches de pression (17) peuvent être actionnées par un moyen hydraulique.

8. Arrêtoir de porte selon les revendications 1 à 6 *caractérisé en ce* *que* les poches de pression (17) peuvent être actionnées par un moyen pneumatique.

9. Arrêtoir de porte selon les revendications 1 à 8 *caractérisé en ce* *que* les poches de pression (17) de l'arrêtoir de porte sont reliées, après insertion de soupapes de réglage (32) couplées avec un dispositif d'actionnement de la porte, au dispositif hydraulique du véhicule qui coopère également avec le dispositif de freinage (28), le régulateur de niveau (29), la direction assistée (30) et la commande du toit ouvrant (31).

10. Arrêtoir de porte selon les revendications 1 à 9 *caractérisé en ce* *que* les soupapes de réglage (32) sont des électrovalves, commandées par des palpeurs logés dans les poignées de porte, les accoudoirs ou des équipements similaires du véhicule, de sorte que les conduites de retour sont ouvertes tant qu'une pression est exercée sur les poignées, accoudoirs ou autres éléments d'équipement de la porte, et, que l'arrêtoir de porte n'est pas efficace tant qu'est exercée une force de traction ou de pression agissant sur le mouvement d'ouverture ou de fermeture de la porte.

11. Arrêtoir de porte selon les revendications 1 à 10 *caractérisé en ce que* la barre d'arrêt (2) est pourvue de saillies, plus particulièrement de bosses orientées perpendiculairement à sa direction longitudinale.

12. Arrêtoir de porte selon les revendications 1 à 11 *caractérisé en* *ce que* les poches de pression (17) qui sont en matériau synthétique résistant à la pression, comportent des raccords (19) traversant des alésages (18) correspondants dans le boîtier de maintien (9).

13. Arrêtoir de porte selon les revendications 1 à 12 *caractérisé en ce* *que* les supports (15) portant les corps de freinage et de blocage (12) entourent la barre d'arrêt (2) en tenaille.

14. Arrêtoir de porte selon les revendications 1 à 13 *caractérisé en ce* *que* les corps de blocage et de freinage (12), respectivement les supports (15) portant ces derniers, subissent dans le sens de l'appui la pression d'une force de ressort permettant de produire une force de freinage et de blocage suffisante et peuvent être dégagés dans une position de desserrement grâce à des éléments de réglage actionnés par dépression.

15. Arrêtoir de porte selon l'une des revendications 1 à 14 *caractérisé* *en ce que* en liaison avec des palpeurs disposés sur les charnières de porte et saisissant la vitesse angulaire du mouvement de la porte, un réglage de la pression est inséré dans l'alimentation en moyen de compression.
